# EUROPÄISCHE PATENTSCHRIFT

(11) **EP 1 979 684 B1**
(45) Veröffentlichungstag und Bekanntmachung des Hinweises auf die Patenterteilung: **07.11.2012**
(21) Anmeldenummer: 07703767.9
(22) Anmeldetag: 10.01.2007
(51) Int. Cl.: F24C 15/02

(54) **Haushaltsgerät**
Household appliance
Appareil ménager

(30) Priorität: 18.01.2006 DE 102006002409
(43) Veröffentlichungstag der Anmeldung: 15.10.2008
(73) Patentinhaber: BSH Bosch und Siemens Hausgeräte GmbH, 81739 München (DE)
(72) Erfinder: MEYER, Heiko, 75045 Walzbachtal (DE); WITTROCK, Frank, 76131 Karlsruhe (DE)
(86) Internationale Anmeldenummer: PCT/EP2007/050220
(87) Internationale Veröffentlichungsnummer: WO 2007/082824

(56) Entgegenhaltungen:
- WO-A-02/059528
- WO-A-03/073004
- DE-U- 7 519 943
- US-A- 3 127 889
- US-A- 5 758 937
- US-A1- 2001 020 811

## Beschreibung

Die Erfindung geht aus von einem Haushaltsgerät mit einer Vorrichtung nach dem Oberbegriff des Anspruchs 1.

Aus der DE 199 06 913 A1 ist eine Vorrichtung mit einer in eine Schwenkrichtung schwenkbar gelagerten Backofentür bekannt. Mittels der Backofentür ist ein Garraum eines Backofens verschließbar. Unterhalb des Garraums ist ein Stauraum angeordnet, in den die Backofentür geführt über ein Führungssystem versenkbar ist. Das Führungssystem weist einen mit der Tür gekoppelten Wälzkörper und eine gehäusefeste Schwenkachse auf.

Die US 5,758,937 A offenbart eine Vorrichtung mit einem Öffnungsmechanismus und einem selbstbremsenden Schiebemechanismus für einen Schrank mit einer Vordertür, mit welcher ein Nutzraum des Schranks verschließbar ist. Die Vordertür ist in einer Richtung nach oben aufklappbar und mittels des Schiebemechanismus über den Nutzraum schiebbar. Ferner weist die Vorrichtung einen Dämpfungsmechanismus auf, der bei einem Schließen der Vordertür diese bremst.

Aus der WO 03/073004 A1 ist ein gattungsgemäßes Haushaltsgerät mit einem Nutzraum bekannt, welcher mittels einer schwenkbar um eine Gelenkachse gelagerten Tür verschließbar ist. Die Tür lässt sich mittels eines Führungssystems in einen Stauraum verschieben, wobei bei einer solchen Bewegung der Tür eine Gewichtausgleichsanordnung des Haushaltsgeräts zeitweise eine entgegen der Gewichtskraft der Tür wirkende Ausgleichskraft auf die Tür ausübt. Bei einem Schwenken der Tür zu deren Überführung in eine Stau-Position findet eine Bewegung eines als eine Lagerrolle ausgebildeten Führungsmittels innerhalb der Tür statt. Das Führungsmittel ist mit der Tür in wenigstens eine Flächenerstreckung der Tür, d.h. in einer Seitenansicht betrachtet in Längsrichtung der Tür, beweglich gekoppelt.

Die WO 02/059528 A1 offenbart ein gattungsgemäßes Haushaltsgerät mit einer Tür, über die ein Nutzraum verschließbar ist, und mit einem Stauraum, in den die Tür zumindest teilweise geführt über ein Führungssystem versenkbar ist. Das Führungssystem weist

Rollen, die eine Schwenkachse der Tür festlegen, und ein in einer Führungsbahn geführtes Führungselement auf, über welches die Tür bei einer Schwenkbewegung entlang der Führungsbahn in ihrer Bewegungsbahn geführt ist. Die Rollen sind drehbar an einem Gehäuse des Haushaltsgeräts gelagert. Das Führungselement ist an der Tür befestigt und wird bei einem Versenken der Tür mit dieser in den Stauraum eingeführt.

Aus der US 3,127,889 A ist ein Haushaltsgerät mit einem über eine Tür verschließbaren Nutzraum bekannt, wobei die Tür über ein Führungssystem in einen Stauraum unterhalb des Nutzraums zumindest teilweise versenkbar ist. Die Tür ist nach einem vollständigen Aufklappen in eine Schwenkrichtung parallel zu einer Flächenerstreckung der Tür, d.h. in einer Seitenansicht betrachtet in Längsrichtung der Tür, in den Stauraum einschiebbar. Die Tür ist an einer Stirnseite in einem unteren Bereich an einer Gelenkeinheit mittels eines Bolzens drehbar gelagert. Zusätzlich greift oberhalb des Bolzens ein Verbindungsmittel an der Stirnseite der Tür an.

Die US 2001/0020811 A1 offenbart einen Schrank mit einem durch eine Tür verschließbaren Nutzraum, wobei die Tür über ein Führungssystem nach oben in einen Bereich oberhalb einer oberen Wandung des Schranks geführt werden kann. Das Führungssystem umfasst hierzu eine an der Tür befestigte äußere Führungsschiene und eine über ein Gelenk mit einer oberen Wandung verbundene innere Führungsschiene. Die innere Führungsschiene ist hierbei als ein Führungsmittel gemäß dem neuen Patentanspruch 1 interpretierbar, welches in wenigstens eine Flächenerstreckung der Tür, d.h. in einer Seitenansicht betrachtet in Längsrichtung der Tür, beweglich und in Schwenkrichtung der Tür fest mit der Tür gekoppelt ist.

Die Aufgabe der Erfindung besteht insbesondere darin, ein gattungsgemäßes Haushaltsgerät bereitzustellen, das einen gesteigerten Bedienkomfort vorteilhaft ermöglicht. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einem Haushaltsgerät mit einer Vorrichtung, welche eine in eine Schwenkrichtung schwenkbar gelagerte Tür, insbesondere eine Gargerätetür, aufweist, über die ein Nutzraum verschließbar ist und welche ein Führungssystem aufweist, über das die Tür geführt zumindest teilweise in einem Stauraum versenkbar ist, wobei das Führungssystem wenigstens ein mit der Tür in wenigstens eine Flächenerstreckung der Tür, d.h. in einer Seitenansicht betrachtet in Längsrichtung der Tür, beweglich gekoppeltes Führungsmittel aufweist, welches um eine raumfeste Schwenkachse gelagert ist, und die Vorrichtung eine mit der Tür gekoppelte Energiespeichereinheit aufweist, die mit dem Führungsmittel gekoppelt ist.

Es wird vorgeschlagen, dass das Führungsmittel mit der Tür in Schwenkrichtung fest gekoppelt ist und einen Hebelarm für die Energiespeichereinheit bildet. Ein unerwünschtes Ein- und Ausgreifen von Führungsmitteln während einer Bedienung kann vermieden und es kann ein vorteilhaft fließender, komfortabler Übergang von einer Schwenkbewegung in eine Einschiebbewegung und umgekehrt erreicht werden, und zwar insbesondere, wenn das Führungssystem eine Führungsbahn aufweist, entlang der die Tür geführt ist. Ferner kann eine Platz sparende Bauweise erreicht werden. Dadurch, dass die Vorrichtung eine mit der Tür gekoppelte Energiespeichereinheit aufweist, kann der Komfort weiter gesteigert werden, und zwar insbesondere, indem bei einem Öffnungsvorgang die Gewichtskraft dazu genutzt werden kann, den Energiespeicher aufzuladen und aufgrund der Aufladung ein sanftes, vorteilhaft gebremstes Öffnen erzielt werden kann, und die im Energiespeicher gespeicherte Energie genutzt werden kann, einen Schließvorgang mit einer Schließkraft zu unterstützen. Die Energiespeichereinheit kann dabei von verschiedenen, dem Fachmann als sinnvoll erscheinenden Speichereinheiten gebildet sein, wie von einer elektrischen Speichereinheit usw., jedoch besonders vorteilhaft von einer mechanischen Speichereinheit, wie insbesondere von einer Federeinheit. Dadurch, dass die Energiespeichereinheit mit dem Führungsmittel gekoppelt ist, kann ein vorteilhafter Kraftverlauf über die Bewegung der Tür erzielt werden und zwar insbesondere, wenn das Führungsmittel einen Hebelarm für die Energiespeichereinheit bildet. Ferner kann bei einer entsprechenden Ausgestaltung vorteilhaft mittels der Energiespeichereinheit und des Führungsmittels im geschlossenen Zustand der Tür eine die Tür in Schließrichtung belastende Kraft erzielt werden.

Ferner kann eine harmonische Bewegung der Tür erreicht und damit der Komfort gesteigert werden, indem die Führungsbahn in zumindest einem Bereich eine gekrümmte Führungsfläche aufweist.

Ferner wird vorgeschlagen, dass die Vorrichtung wenigstens einen Wälzkörper aufweist, über welchen das Führungsmittel mit der Tür beweglich gekoppelt ist, wodurch eine vorteilhaft geringe Reibung erreicht werden kann.

Das Führungsmittel kann auf einer Bahn geführt oder kann vorteilhaft um eine raumfeste Schwenkachse gelagert sein, wodurch eine konstruktiv einfache und kostengünstige Lagerung desselben erzielbar ist.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein schematisiert dargestelltes von einem Backofen gebildetes Gargerät mit einer erfindungsgemäßen Vorrichtung bei geschlossener Gargerätetür,
- Fig. 2: das Gargerät bei einem Schwenkvorgang der Gargerätetür und
- Fig. 3: das Gargerät bei einem Einschiebevorgang der Gargerätetür.

Figur 1 zeigt ein von einem Backofen gebildetes Gargerät 40 mit einer Vorrichtung, die eine in eine Schwenkrichtung 10, 12 schwenkbar gelagerte Gargerätetür 14 aufweist. Das Gargerät 40 weist eine in einem Gargerätegehäuse 56 angeordnete Backofenmuffel 42 auf, die einen von einem Garraum gebildeten Nutzraum 16 von fünf Seiten umschließt. An einer sechsten Seite, und zwar an einer Vorderseite des Gargeräts 40, ist der Nutzraum 16 von der Gargerätetür 14 verschlossen und kann mittels der Gargerätetür 14 geöffnet werden. Ferner weist das Gargerät 40 einen unter der Backofenmuffel 42 angeordneten Stauraum 18 auf, in den die Gargerätetür 14 geführt über ein Führungssystem 20 der Vorrichtung versenkbar ist.

Das Führungssystem 20 weist zwei sich grundsätzlich entsprechende, jeweils mit seitlichen Stirnseiten der Gargerätetür 14 in Schwenkrichtung 10, 12 fest und in eine Flächenerstreckung 22 der Gargerätetür 14 beweglich gekoppelte Führungsmittel 24 auf, wobei nur eines der beiden Führungsmittel 24 dargestellt ist. Das Führungsmittel 24 umfasst ein im Wesentlichen U-förmiges Blechteil mit zwei unterschiedlich langen Schenkeln 44, 46, wobei sich der längere Schenkel 44 - in einer Seitenansicht betrachtet - im Wesentlichen koaxial zur Gargerätetür 14 und der kürzere Schenkel 46 beabstandet, achsparallel zur Gargerätetür 14 erstreckt. Das Führungsmittel 24 weist im Bereich eines freien, ersten Endes des kürzeren Schenkels 46 eine Lagerstelle 50 auf, in der ein Bolzen 48 einer mechanischen Energiespeichereinheit 32 der Vorrichtung schwenkbar gelagert ist. Der Bolzen 48 der Energiespeichereinheit 32 ist mit einer in einem Energiespeichergehäuse 52 angeordneten, nicht näher dargestellten Federeinheit gekoppelt. Das Energiespeichergehäuse 52 ist am Gargerätegehäuse 56 befestigt. Die Energiespeichereinheit 32 ist über das Führungsmittel 24 mit der Gargerätetür 14 gekoppelt.

Das Führungsmittel 24 weist im Bereich eines zweiten Endes des kürzeren Schenkels 46 eine weitere Lagerstelle 54 auf, in der das Führungsmittel 24 auf einer im Gargerätegehäuse 56 befestigten Lagerachse um eine raumfeste Schwenkachse 38 schwenkbar gelagert ist.

Ferner weist das Führungsmittel 24 an Endbereichen des längeren Schenkels 44 drehbar gelagerte, von Rollen gebildete Wälzkörper 36 auf, über welche das Führungsmittel 24 mit der Gargerätetür 14 beweglich gekoppelt ist. Die Wälzkörper 36 sind in einer - in einer Seitenansicht betrachtet - sich in Längsrichtung der Gargerätetür 14 erstreckenden Führungsnut 58 eines an einer seitlichen Stirnseite der Gargerätetür 14 fest angeordneten Führungsmittels 60 des Führungssystems 20 geführt, so dass von der Gargerätetür 14 ein Drehmoment über das Führungsmittel 60 und über die Wälzkörper 36 auf das Führungsmittel 24 und ein Drehmoment vom Führungsmittel 24 auf die Gargerätetür 14 übertragen werden kann (Figur 2).

Das Führungsmittel 24 bildet aufgrund der Beabstandung der Lagerstelle 50 und der Lagerstelle 54 im geschlossenen Zustand der Gargerätetür 14 im Wesentlichen senkrecht zu einer Federkraft 62 der Energiespeichereinheit 32 einen Hebelarm 34 für die Energiespeichereinheit 32, über den die Energiespeichereinheit 32 mit der Federkraft 62 über das Führungsmittel 24 auf die Gargerätetür 14 wirkt und bei geschlossener Gargerätetür 14 ein Drehmoment bzw. eine auf die Gargerätetür 14 wirkende Schließkraft 64 erzeugt.

Ferner weist das Führungssystem 20 im unteren Bereich der Gargerätetür 14 in den seitlichen Stirnseiten befestigte sich grundsätzlich entsprechende Führungsmittel 66 auf, von denen wiederum nur eines dargestellt ist. Mittels dem Führungsmittel 66 ist die Gargerätetür 14 mit ihrem unteren Ende entlang einer schematisiert dargestellten, im Gargerätegehäuse 56 befestigten Führungsbahn 26 des Führungssystems 20 geführt. Die Führungsbahn 26 erstreckt sich über eine Vorderseite des Gargerätegehäuses 56 hinaus und weist ausgehend von seinem vorderen Ende ca. über ein Drittel seiner Länge, in einem vorderen Bereich 28 eine gekrümmte, sich an den Nutzraum 16 annähernde Führungsfläche 30 auf. Über ihre restliche Länge ist die Führungsbahn 26 geradlinig, parallel zu einem Nutzraumboden ausgeführt.

Beim Öffnen des Nutzraums 16 durch einen Bediener wird die Gargerätetür 14 zuerst aus ihrer Schließstellung (Figur 1) in Schwenkrichtung 10 geschwenkt. Die Schwenkbewegung der Gargerätetür 14 wird auf das Führungsmittel 24 übertragen. Das Führungsmittel 24 wird geschwenkt und die Federeinheit der Energiespeichereinheit 32 wird insbesondere durch eine Gewichtskraft 68 der Gargerätetür 14 weiter vorgespannt, so dass ein durch die Energiespeichereinheit 32 vorteilhaft abgebremstes Öffnen der Gargerätetür 14 erzielt wird (Figur 2).

Die Gargerätetür 14 wird in ihrer Flächenerstreckung 22, d.h. in einer Seitenansicht betrachtet, in Längsrichtung der Gargerätetür 14, relativ zum Führungsmittel 24 verschoben und mittels des Führungsmittels 66 entlang der Führungsbahn 26 geführt. Mit zunehmender Öffnungsstellung reduziert sich der von dem Führungsmittel 24 gebildete Hebelarm 34 auf ein Kleinstmaß, über den die Energiespeichereinheit 32 über das Führungsmittel 24 auf die Gargerätetür 14 wirkt, so dass in einer horizontalen Stellung der Gargerätetür 14 die Energiespeichereinheit 32 nur noch mit einem geringen Drehmoment auf die Gargerätetür 14 wirkt, um eine spielfreie Führung der Gargerätetür 14 zu ermöglichen (Figur 3). Alternativ könnte der Hebelarm 34 jedoch auch in der horizontalen Stellung der Gargerätetür 14 auf Null reduziert werden, wodurch eine durch die Energiespeichereinheit 32 verursachte Reibung vermieden werden könnte.

Hat die Gargerätetür 14 ihre horizontale Stellung eingenommen (Figur 3), kann dieselbe beim Öffnungsvorgang von einem Bediener über das Führungssystem 20 translatorisch geführt in den Stauraum 18 bewegt werden, wobei eine aufgrund der Schwenkbewegung der Gargerätetür 14 und des Führungsmittels 24 gespeicherte Energie in der Energiespeichereinheit 32 im Wesentlichen konstant bleibt.

Beim Schließen des Nutzraums 16 mittels der Gargerätetür 14 wird dieselbe vom Bediener aus dem Stauraum 18 gezogen und anschließend wieder in ihre Schließstellung in Schwenkrichtung 12 geschwenkt. Dabei unterstützt die Energiespeichereinheit 32 den Schließvorgang, indem dieselbe mit der gespeicherten Energie über das Führungsmittel 24 mit einem in Schließrichtung bzw. in Schwenkrichtung 12 wirkenden Drehmoment auf die Gargerätetür 14 wirkt.

### Bezugszeichen

- 10: Schwenkrichtung
- 12: Schwenkrichtung
- 14: Tür
- 16: Nutzraum
- 18: Stauraum
- 20: Führungssystem
- 22: Flächenerstreckung
- 24: Führungsmittel
- 26: Führungsbahn
- 28: Bereich
- 30: Führungsfläche
- 32: Energiespeichereinheit
- 34: Hebelarm
- 36: Wälzkörper
- 38: Schwenkachse
- 40: Gargerät
- 42: Backofenmuffel
- 44: Schenkel
- 46: Schenkel
- 48: Bolzen
- 50: Lagerstelle
- 52: Energiespeichergehäuse
- 54: Lagerstelle
- 56: Gargerätegehäuse
- 58: Führungsnut
- 60: Führungsmittel
- 62: Federkraft
- 64: Schließkraft
- 66: Führungsmittel
- 68: Gewichtskraft

## Patentansprüche

1. Haushaltsgerät mit einer Vorrichtung, welche eine in eine Schwenkrichtung (10, 12) schwenkbar gelagerte Tür (14), insbesondere eine Gargerätetür, aufweist, über die ein Nutzraum (16) verschließbar ist, und welche ein Führungssystem (20) aufweist, über das die Tür (14) geführt zumindest teilweise in einem Stauraum (18) versenkbar ist, wobei das Führungssystem (20) wenigstens ein mit der Tür (14) in wenigstens eine Flächenerstreckung (22) der Tür (14), d.h. in einer Seitenansicht betrachtet in Längsrichtung der Tür (14), beweglich gekoppeltes Führungsmittel (24) aufweist, welches um eine raumfeste Schwenkachse (38) gelagert ist, und die Vorrichtung eine mit der Tür (14) gekoppelte Energiespeichereinheit (32) aufweist, die mit dem Führungsmittel (24) gekoppelt ist, **dadurch gekennzeichnet,**
**dass** das Führungsmittel (24) mit der Tür (14) in Schwenkrichtung (10, 12) fest gekoppelt ist und einen Hebelarm (34) für die Energiespeichereinheit (32) bildet.

2. Haushaltsgerät nach Anspruch 1,
**dadurch gekennzeichnet,**
**dass** das Führungssystem (20) eine Führungsbahn (26) aufweist, entlang der die Tür (14) geführt ist.

3. Haushaltsgerät nach Anspruch 2,
**dadurch gekennzeichnet,**
**dass** die Führungsbahn (26) in zumindest einem Bereich (28) eine gekrümmte Führungsfläche (30) aufweist.

4. Haushaltsgerät nach einem der vorhergehenden Ansprüche,
**dadurch gekennzeichnet,**
**dass** die Vorrichtung wenigstens einen Wälzkörper (36) aufweist, über welchen das Führungsmittel (24) mit der Tür (14) beweglich gekoppelt ist.

## Claims

1. Domestic appliance with a device, which comprises a door (14), particularly a cooking appliance door, mounted to be pivotable in a pivot direction (10, 12), by way of which a useful space (16) is closable, and which comprises a guide system (20) by way of which the door (14) is guided to be recessible at least partly into a stowage space (18), wherein the guide system (20) comprises at least one guide means (24), which is movably coupled with the door (14) in at least one area dimension (22) of the door (14), i.e. in longitudinal direction of the door (14) as considered in a side view, and which is borne about a spatially fixed pivot axis (38), and the device comprises an energy storage unit (32) which is coupled with the door (14) and which is coupled with the guide means (24), **characterised in that** the guide means (24) is fixedly coupled with the door (14) in the pivot direction (10, 12) and forms a lever arm (34) for the energy storage unit (32).

2. Domestic appliance according to claim 1, **characterised in that** the guide system (20) has a guide track (26) along which the door (14) is guided.

3. Domestic appliance according to claim 2, **characterised in that** the guide track (26) has a curved guide surface (30) in at least one region (28).

4. Domestic appliance according to any one of the preceding claims, **characterised in that** the device comprises at least one roller body (36) by way of which the guide means (24) is movably coupled with the door (14).

## Revendications

1. Appareil ménager comprenant un dispositif lequel présente une porte (14) logée de manière pivotante dans un sens de pivotement (10, 12), notamment une porte d'appareil de cuisson, par l'intermédiaire de laquelle un espace utile (16) peut être fermé, et laquelle présente un système de guidage (20), par l'intermédiaire duquel la porte (14) peut être enfoncée de manière guidée, au moins en partie, dans un espace de rangement (18), le système de guidage (20) présentant au moins un moyen de guidage (24) couplé de manière déplaçable avec la porte (14) dans au moins une étendue de surface (22) de la porte (14), c'est-à-dire, dans une vue latérale, en sens longitudinal de la porte (14), lequel moyen de guidage (24) est logé de manière stationnaire autour d'un axe de pivotement (38), et le dispositif présentant une unité de stockage d'énergie (32) couplée à la porte (14), laquelle unité de stockage d'énergie (32) est couplée au moyen de guidage (24),
**caractérisé en ce**
**que** le moyen de guidage (24) est couplé à la porte (14) de manière stationnaire dans le sens de pivotement (10 , 12) et forme un bras à levier (34) pour l'unité de stockage d'énergie (32).

2. Appareil ménager selon la revendication 1,
**caractérisé en ce**
**que** le système de guidage (20) présente une voie de guidage (26) le long de laquelle la porte (14) est guidée.

3. Appareil ménager selon la revendication 2,
**caractérisé en ce**
**que** la voie de guidage (26) présente une surface de guidage courbe (30) dans au moins une zone (28).

4. Appareil ménager selon l'une quelconque des revendications précédentes, **caractérisé en ce**
**que** le dispositif présente au moins un corps roulant (36) par l'intermédiaire duquel le moyen de guidage (24) est couplé à la porte (14) de manière déplaçable.
